# FASCICULE DE BREVET EUROPEEN

(11) **EP 0 375 532 B1**
(45) Date de publication et mention de la délivrance du brevet: **25.05.1994**
(21) Numéro de dépôt: 89403527.8
(22) Date de dépôt: 18.12.1989
(51) Int. Cl.: F17D 3/08

(54) **Vanne à deux voies destinée à être montée en aval d'une conduite raclable de distribution de fluide**
2-Wege-Ventil zum Stromabwärts-Einbau in einer molchfähigen Flüssigkeitsverteilungsleitung
2-Way valve to be installed downstream in a fluid distribution pig pipe-line

(30) Priorité: 20.12.1988 FR 8816845
(43) Date de publication de la demande: 27.06.1990
(73) Titulaire: FMC EUROPE S.A., F-89103 Sens Cédex (FR)
(72) Inventeur: Le Devehat, Eugène, F-89100 Saligny (FR)
(74) Mandataire: Rinuy, Santarelli

(56) Documents cités:
- FR-A- 1 591 738
- FR-A- 2 227 491
- US-A- 3 340 889
- US-A- 4 279 266

## Description

L'invention concerne une vanne à deux voies destinée à être montée en aval d'une conduite de distribution de liquides, à l'extrémité libre d'un tube plongeur, notamment pour le déversement d'un liquide tel que huile ou produit pétrolier dans un réservoir ou une citerne.

Lorsqu'une même conduite est utilisée pour la distribution successive de plusieurs liquides, il est connu, lorsqu'on veut changer de liquide après avoir arrêté en amont de cette conduite l'alimentation du premier liquide, avant d'ouvrir, également en amont de cette conduite, l'alimentation du liquide suivant, de faire circuler dans cette conduite, d'amont en aval et réciproquement, un racleur "captif" adapté à balayer la paroi intérieure de cette conduite, à refouler vers l'aval les résidus du premier liquide qui adhèrent à cette paroi intérieure et à revenir en son point de départ. On évite ainsi des mélanges partiels entre les liquides qui se succèdent.

Le caractère "captif" des capteurs signifie que ceux-ci sont empêchés de sortir librement de la conduite ; il est donc nécessaire de prévoir dans les vannes aval de cette conduite, une butée pour un tel racleur propre à permettre un écoulement de liquide tout en évitant l'entraînement du racleur par ledit liquide.

Un exemple d'une telle vanne à deux voies destinée à être montée en aval d'une conduite de distribution de liquides est décrit dans le document FR-2.222.587 qui prévoit un contournement périphérique par le fluide d'une butée disposée sur le trajet du racleur ; un manchon cylindrique coaxial à l'écoulement du liquide est monté coulissant autour de la butée grace à quoi, selon la position axiale de ce manchon, la section de contournement de la butée par le liquide est soit obturée, soit dégagée.

En outre, dans ce document FR-2.222.587, l'injection de la pression nécessaire au refoulement vers l'amont d'un racleur venu en butée contre la butée, se fait dans la section d'écoulement du liquide à proximité de ladite butée. Enfin, cette solution connue n'est guère adaptée à permettre un écoulement de fluide en présence d'un racleur contre la butée.

On connaît également, d'après un prospectus "I.S.T. Loading Lance" portant la date du 13/02/87, une vanne d'un type similaire dans lesquel est en outre prévu, au travers de la pièce de butée, un orifice pour l'application au racleur d'une pression de refoulement.

Dans les solutions connues, la commande (ou la retenue) en position de ce manchon coulissant est assurée indépendamment de la présence d'une pression de liquide en amont de cette vanne.

L'invention vise à pallier les inconvénients précités en rendant mobile la butée, qui jusqu'alors était fixe, et en assujettissant le manchon coulissant d'obturation à cette butée mobile : cela permet d'établir une sécurité qui, selon les besoins, tend automatiquement à maintenir ouverte ou fermée la vanne en présence d'une pression de liquide s'appliquant contre la butée mobile.

L'invention propose à cet effet une vanne à deux voies pour conduite raclable de distribution de liquide, comportant un tube-plongeur dans lequel est engagée une pièce de butée adaptée à recevoir en butée un racleur et dans laquelle débouche un orifice d'injection de pression de refoulement, une fente annulaire ménagée au travers de ce tube plongeur en amont de cette pièce de butée et un manchon coulissant d'obturation mobile longitudinalement sous l'action d'un dispositif de commande entre une configuration de fermeture dans laquelle le manchon obture la fente annulaire et une configuration d'ouverture dans laquelle le manchon laisse dégagée au moins en partie la fente annulaire, caractérisée en ce que la pièce de butée est mobile axialement et est solidaire dudit manchon dans cette pièce de butée.

Selon des dispositions préférées de l'invention
- la pièce de butée est, en configuration d'ouverture de la fente annulaire par le manchon coulissant, plus en amont qu'en configuration de fermeture, à une distance suffisante de la fente annulaire pour permettre la venue en butée d'un racleur sans pour autant que celui-ci obture ladite fente,
- le manchon coulissant coulisse extérieurement le long du tube plongeur en étant solidaire d'une pièce cylindrique de confinement elle-même solidaire de la pièce de butée.
- le manchon coulissant est fixe le long de la paroi interne de la pièce cylindrique de confinement, tandis que celle-ci est reliée, plus en aval, à la pièce de butée au moyen de doigts radiaux traversant le tube plongeur à la faveur de lumières longitudinales,
- la pièce cylindrique de confinement comporte en amont du manchon coulissant une bride annulaire coulissant de façon étanche autour du tube plongeur, tandis que celui-ci porte extérieurement une collerette annulaire définissant, radialement entre la pièce cylindrique de confinement et le tube-plongeur, axialement entre cette bride et ce manchon coulissant deux chambres étanches de volumes variables en sens inverse, ledit dispositif de commande comportant des orifices d'injection/évacuation de fluide sous pression débouchant respectivement dans chacune desdites chambres
- lesdits orifices d'injection de fluide sous pression traversent respectivement la bride et le manchon coulissant,
- la pièce de butée est conformée en cuvette adaptée à recevoir une portion terminale du racleur, au fond de laquelle débouche ledit orifice d'injection de pression de refoulement,
- le manchon coulissant coulisse intérieurement dans un tronçon tubulaire aval du tube plongeur, en étant formée par un prolongement vers l'amont de cette pièce de butée, ce manchon coulissant ayant un diamètre intérieur égal au diamètre intérieur du tronçon amont du tube plongeur en sorte de permettre la venue en butée d'un racleur contre la pièce de butée,
- la pièce de butée est, en configuration d'ouverture de la fente annulaire par le manchon coulissant, plus en aval qu'en configuration de fermeture,
- la pièce de butée se prolonge vers l'aval par une portion tubulaire, définissant un canal débouchant dans le fond de cette pièce de butée, et coulissant de façon étanche dans un logement cylindrique d'une pièce solidaire du tronçon tubulaire aval du tube plongeur et communiquant avec ledit orifice d'injection de pression de refoulement, ledit dispositif de commande du manchon coulissant comportant un orifice d'injection de fluide sous pression débouchant dans une chambre juste en aval de la pièce de butée,
- ladite pièce solidaire du tube plongeur comporte autour du logemenbt cylindrique un cylindre présentant en son extrémité amont une collerette en saillie radiale et le long duquel est montée coulissante de façon étanche une couronne s'étendant radialement jusqu'au tronçon tubulaire aval du tube plongeur en sorte de définir avec ladite pièce solidaire de cedit tronçon une seconde chambre dans laquelle débouche un second orifice d'injection de fluide sous pression.

Des objets, caractéristiques et avantages de l'invention ressortent de la description qui suit, donnée à titre d'exemple non limitatif, en regard des dessins annexés sur lesquels :
- la figure 1, est une vue en coupe axiale d'une vanne de réception de racleursà deux voies conforme à l'invention, en configuration ouverte ;
- la figure 2, en est une vue partielle en coupe transversale selon la ligne de coupe 2-2 de la figure 1 ;
- la figure 3 en est une vue partielle en coupe axiale selon la ligne III-III de la figure 1 ;
- la figure 4, est une vue similaire de la figure 1, en configuration d'obturation intermédiaire ;
- la figure 5, est une vue similaire à celles des figures 1 et 4, en configuration fermée ;
- la figure 6, est une vue en coupe axiale d'une variante de réalisation de la vanne selon l'invention, en configuration fermée ;
- la figure 7, est une vue axiale de la vanne de la figure 6, en configuration ouverte ;
- la figure 8, est une vue axiale de la vanne des figures 6 et 7, en configuration d'obturation intermédiaire,
- la figure 9, est une vue axiale, en configuration fermée, d'encore une autre variante de réalisation d'une vanne selon l'invention, et
- les figures 10 à 14 sont des vues schématiques d'une conduite reliant un réservoir à une citerne, correspondant à cinq phases successives dans la distribution de liquide depuis la réservoir jusqu'à la citerne, et le raclage subséquent
Les figures 1 à 5 représentent une première variante de réalisation d'une vanne 1 à deux voies, destinée à être montée en aval d'une conduite de distribution de liquides dans laquelle on a prévu de faire circuler au moins un racleur, d'amont en aval et d'aval en amont, entre les écoulements des liquides successifs différents.

Cette vanne comporte un tube plongeur 2 dans lequel est disposée une pièce de butée 3, qui obture complètement de façon étanche, la section de passage de ce tube plongeur 2, et qui est adaptée à recevoir en butée un racleur 4. Cette pièce de butée 3 comporte avantageusement une cuvette 5 conformée de manière à épouser, de façon complémentaire, une partie terminale 4A du racleur.

En amont de cette pièce de butée 3 est ménagée une fente annulaire 6, ici discontinue, destinée à permettre un franchissement par contournement périphérique de la pièce de butée 3 par un liquide en écoulement dans le tube plongeur. Un manchon cylindrique 7 est monté coulissant le long du tube plongeur en sorte de pouvoir, au choix, obturer (figure 5) ou au contraire dégager (figure 1) la fente annulaire discontinue 6.

Ce manchon cylindrique coulissant est ici solidaire d'une pièce cylindrique de confinement 8 qui s'étend depuis le manchon jusqu'au delà axialement de la pièce de butée 3 en sorte d'assurer un confinement radial du liquide franchissant par contournement périphérique la pièce de butée 3.

En aval de la fente circulaire discontinue 6 sont prévues des lumières longitudinales 9 dans lesquelles pénètrent des doigts radiaux 10 assurant la solidarisation de la pièce de butée 3 à cette pièce cylindrique de confinement 8, et donc au manchon coulissant 7.

La pièce cylindrique de confinement 8 se prolonge en amont autour du tube plongeur 2 au delà d'une collerette 11 solidaire de la paroi extérieure du tube plongeur, et adaptée à constituer une butée pour le manchon cylindrique coulissant 7. Cette pièce cylindrique comporte à son extrémité amont une bride annulaire 12 adaptée à confiner de façon étanche, avec la collerette 11 et les parois du tube plongeur 2 et de cette pièce cylindrique 8, un espace annulaire 13 de volume variable. De même le manchon coulissant 7 détermine en aval de cette collerette 11 un espace annulaire 14 dont la dimension axiale varie en sens inverse de la dimension axiale de l'espace annulaire 13.

Des embouts d'injection 15 et 16, ménagés respectivement dans la bride annulaire 12 et dans le manchon coulissant 7, sont adaptés à être connectés à une source de pression, en alternance, en sorte de, comme dans un vérin double effet, agrandir au choix soit l'espace annulaire 13, soit l'espace annulaire 14.

De même un orifice d'injection 17 adapté également à être connecté à une source de pression non représentée, est prévu pour permettre une injection de fluide sous pression au travers du fond de la cuvette 5 de la pièce de butée 3.

Ainsi que cela ressort de la figure 3, l'un 10A des doigts radiaux assurant la connexion de la pièce de butée 3 à la pièce cylindrique de confinement 8, est creux en sorte de permettre une mise en communication de l'orifice d'injection 17 avec un orifice 18, ici disposé axialement, qui débouche dans la cuvette 5 de ladite pièce de butée 3.

Un clapet anti-retour 19 est prévu entre l'orifice d'injection 17 et la cuvette 5 de ladite pièce de butée 3 en sorte d'empêcher tout écoulement de liquide vers l'orifice d'injection 17.

Ainsi que cela ressort de la figure 1, la pièce de butée 3 est disposée en aval de la fente annulaire discontinue 6 d'une distance suffisante pour permettre la venue en butée d'un racleur 4 contre cette pièce de butée sans pour autant gêner la pénétration de l'écoulement dans la fente annulaire discontinue. On appréciera que le racleur 4 comporte ici une pièce terminale arrière 4B qui, comme la pièce terminale avant 4A, a une forme tronconique, ce qui assure une très bonne déflection de l'écoulement vers cette fente annulaire discontinue.

En fonctionnement, dans la configuration de la figure 1, une pression de fluide existe dans l'espace annulaire amont 13, amenée au travers de l'orifice d'injection 15, grâce à quoi l'ensemble constitué par la pièce de butée 3, la pièce cylindrique de confinement 8 et le manchon cylindrique d'obturation 7 sont et restent en configuration haute : de la sorte le liquide susceptible de descendre le long du tube plongeur 2 pourra franchir sans difficultés la fente annulaire discontinue 6.

Si, à partir de la configuration de cette figure 1, on injecte par l'orifice 16 une pression de fluide dans l'espace annulaire 14, on provoque par contre un mouvement d'ensemble vers le bas de la pièce de butée 3, de la pièce cylindrique de confinement 8 et du manchon coulissant d'obturation 7 : la fente annulaire discontinue 6 est alors obturée et le franchissement de la pièce de butée 3, par un éventuel écoulement de liquide, est empêché. La vanne 1 est alors fermée (figure 5).

Dans chacune des configurations 1 et 5, l'un, 13 ou 14, des espaces annulaires est maximum tandis que l'autre est minimum, c'est-à-dire de dimension axiale nulle. Le mouvement relatif entre le tube plongeur 2 et l'ensemble mobile 3 + 8 + 7 suppose que l'air ou le fluide contenu dans celui des espaces annulaires 13 ou 14 qui diminue puisse s'échapper : dans la configuration de la figure 1, un libre échappement est permis par l'orifice 16, tandis que dans la configuration de la figure 5, un libre échappement est permis par l'orifice 15. On retrouve ici un principe de fonctionnement similaire à celui d'un vérin double effet.

La figure 4 correspond à une configuration intermédiaire entre celles des figures 1 et 5, c'est-à-dire qu'aucun des espaces annulaires 13 ou 14 n'est réduit à une dimension axiale nulle. Pour ce faire, on applique un fluide sous pression, tel que de l'air comprimé, à la fois dans chacun des espaces annulaires 13 et 14 (voir les triangles noircis figurés sur la figure 4 auprès des orifices 15 et 16).

En variante, on peut se contenter d'injecter un seul fluide sous pression, par exemple dans l'espace annulaire 13, en empêchant tout reflux de fluide vers l'extérieur de l'espace annulaire 14. Dans cette configuration intermédiaire de la figure 4, le manchon cylindrique d'obturation 7 obture en partie la fente annulaire discontinue 6 ce qui permet le franchissement par contournement de la pièce de butée 3 avec un débit inférieur au débit maximum autorisé par cette vanne 1.

On appréciera que la vanne 1, représentée aux figures 1 à 5, est du type à sécurité en fermeture automatique. En effet, en l'absence de toute pression appliquée dans l'un quelconque des espaces annulaires 13 et 14, sans qu'il soit utile de faire intervenir un quelconque rappel élastique, un débit d'écoulement de haut en bas dans le tube plongeur 2 exerce une pression d'abaissement sur la pièce de butée 3 ce qui induira, spontanément, du seul fait de la présence d'une pression de liquide en amont de cette pièce de butée, un mouvement d'ensemble vers le bas des pièces 3 et 8, et donc du manchon coulissant d'obturation 7. Un écoulement du fluide n'est donc possible que sous réserve qu'une pression appropriée parvienne effectivement dans l'espace annulaire 13 ; toute panne intervenant dans le circuit d'alimentation de cet espace annulaire 13 se traduit pas une fermeture de la vanne.

Dans les configurations des figures 1 et 4, un racleur 4 est en butée contre la pièce de butée 3. A la fin d'un écoulement de liquide au travers du tube plongeur 2, et avant de faire circuler un liquide différent, on fait circuler dans l'ensemble de la conduite le racleur 4 ou un second racleur repéré 4′ à la figure 5. Pour faire revenir en configuration amont le racleur 4, éventuellement en même temps que le racleur 4′, on injecte un fluide sous pression par l'orifice 17, dans le canal 18, ce qui a pour effet de propulser vers l'amont le/ou les racleur(s).

A titre préféré, un orifice d'injection 20 est ménagé dans le manchon cylindrique d'obturation 7 grace à quoi on peut commander un refoulement vers l'amont du seul racleur 4′.

Les figures 6 à 8 représentent une vanne 1′ qui diffère de celle des figure 1 à 5 en ce que l'existence d'une pression de liquide en amont de la pièce de butée 3′ tend spontanément à dégager la fente annulaire 6′ (ici continue) et permettre ainsi un franchissement par contournement de cette pièce de butée (sécurité en ouverture automatique)
Dans cette vanne 1′, où des éléments homologues de ceux de la vanne 1 portent les mêmes signes de référence avec toutefois adjonction d'un indice "prime", le manchon coulissant d'obturation 7′ coulisse intérieurement dans un tronçon tubulaire aval 30 dans lequel coulisse la pièce de butée 3′ ; ce manchon 7′ constitue un prolongement axial de la pièce de butée autour de la cuvette 5′, dont le diamètre interne est égal au diamètre interne du tube plongeur 2′ (le diamètre interne de la portion tubulaire est donc supérieur à celui de ce tube plongeur).

La paroi cylindrique de confinement 8′ est fixe par rapport au tube plongeur et est maintenue écartée de la portion tubulaire 30 par des doigts radiaux 10′ fixes.

La pièce de butée 3′ se prolonge axialement à l'opposé du manchon d'obturation 7′ par une portion tubulaire 31 de plus petit diamètre définissant un canal 18′ débouchant dans la cuvette 5′. Cette portion tubulaire coulisse de façon étanche dans un logement cylindrique 32 ménagé dans une pièce fixe 33 solidaire du tronçon tubulaire 30. Ce logement cylindrique 32 communique avec un orifice 17′ d'injection de fluide sous pression adapté à être connecté à une source de pression non représentée. Un clapet anti-retour 19′ est prévu pour éviter tout reflux de liquide depuis le canal 18′ vers l'orifice 17′.

La pièce fixe 33 comporte un cylindre 34 bordant le logement cylindrique 32 et le long duquel une couronne 35 est montée coulissante de façon étanche radialement entre ce cylindre et le tronçon cylindrique 30. Une collerette de retenue 36 est ménagée en saillie radiale à l'extrêmité amont du cylindre 34 grâce à quoi la couronne 35 ne risque pas de s'échapper au-delà du cylindre.

Un orifice d'injection 37 adapté à être connecté à une source de pression, est ménagé au travers du tronçon tubulaire 30 dans le plan transversal d'affrontement de la pièce fixe 33 et de la couronne 35 tandis qu'un second orifice d'injection 38, adapté également à être connecté à une source de pression, est ménagé dans ce tronçon tubulaire 30 plus en amont de l'orifice 36, en sorte de déboucher en amont de cette couronne. Une rainure 35A est prévue à la périphérie de cette couronne en sorte de maintenir cet orifice 38 en communication avec l'espace annulaire 39 ménagé entre cette couronne et la pièce de butée quelle que soit la position de cette couronne.

Dans la configuration de la figure 6, une pression de fluide est injectée dans l'espace annulaire 39 en sorte de pousser vers l'amont la pièce de butée et ainsi faire obturer la fente annulaire 6′ par le manchon 7′. Tant que la force résultante de poussée vers l'amont est supérieure à une éventuelle poussée vers l'aval exercée par un liquide dans le tube plongeur 2′, la vanne 1′ reste fermée.

Si par contre on annule volontairement ou involontairement cette pression dans l'espace annulaire 39, la pièce de butée 3′ coulisse vers l'aval, dégageant ainsi le manchon 7′ vis à vis de la fente annulaire 6′. La vanne 1′ est ouverte (figure 7).

Si on injecte maintenant par l'orifice 37 une pression de fluide entre la pièce fixe 33 et la couronne 35 on provoque un soulèvement de cette couronne jusqu'en butée contre la collerette 36, avec formation d'un espace annulaire 40 et on obtient une obturation intermédiaire prédéterminée de la fente 6′ (figure 8).

Dans une variante non représentée, le manchon 7′ se prolonge plus loin vers l'amont tandis que des lumières sont ménagées dans ce manchon en sorte de venir en regard de la fente 6′ dans la configuration de la figure 6 et en dessous de celle-ci dans la configuration de la figure 7 : on retrouve le même type de sécurité qu'avec la vanne 1, c'est-à-dire que la pression d'un éventuel liquide dans le tube plongeur 2′ tend normalement à fermer la fente annulaire 6′.

La figure 9 illustre une variante simplifiée de la vanne 1′. Elle représente une vanne 1˝ qui diffère de cette vanne 1′ par la suppression de la couronne 35 (les autres éléments étant affectés d'un indice "seconde"). Une éventuelle position intermédiaire du type de la figure 8 est obtenue par le choix appropriée d'une quantité de fluide introduite dans l'espace annulaire 39˝ (ce fluide est alors avantageusement un liquide peu ou pas compressible tel que de l'huile).

Les figures 10 à 14 représentent un exemple d'application de l'une quelconque des vannes des figures 1 à 9. Pour la suite on se réfèrera à la vanne 1, mais on comprendra qu'on peut lui substituer si besoin l'une des vannes 1′ ou 1˝.

Cette vanne 1 est montée en aval d'une conduite de distribution raclable 50 et est engagée dans l'orifice d'alimentation 52 d'une citerne 51. Cette conduite 50 provient par exemple d'un réservoir (non représenté) et comporte une vanne amont 53 à trois voies à boisseau sphérique (du type décrit dans une demande parallèle du même jour) dans laquelle, au repos, sont normalement stockés deux racleurs 4 et 4′. Cette conduite comporte un tronçon articulé 54 adapté, selon les besoins, à connecter le tronçon aval de la conduite 50, à un autre tronçon amont relié à un autre réservoir au travers d'une autre vanne à trois voies (non représentés).

A la figure 10, aucune circulation de liquide n'a lieu dans la conduite 50 et les deux racleurs 4 et 4′ sont stockés dans la vanne 53 qui est fermée.

A la figure 11, la vanne 53 a été ouverte, et du liquide s'écoule vers la vanne 1, en propulsant le racleur 4 qui chasse l'air vers l'aval et en évite le mélange avec le liquide.

A la figure 12, le racleur 4 est en butée dans la vanne 1, qui est dans la configuration ouverte de la figure 1, de sorte que le liquide s'écoule de la vanne dans la citerne qui commence à se remplir.

Lorsque la quantité voulue de liquide a franchi la vanne 53, une pression P est appliquée au travers de la bride d'obturation de celle-ci (figure 13) en sorte de propulser le second racleur 4′ qui racle ainsi les résidus de ce liquide. Ce mouvement se poursuit jusqu'à ce que ce second racleur vienne en butée contre le premier racleur 4.

On injecte alors une pression de refoulement, au travers de l'orifice 17 de la figure 1, en sorte de ramener les racleurs 4 et 4′ dans la vanne 53.

La conduite 50 est alors prête pour la distribution d'un nouveau liquide.

Il va de soi que la description qui précède n'a été proposée qu'à titre d'exemple non limitatif et que de nombreuses variantes peuvent être proposées par l'homme de l'art sans sortir du cadre de l'invention.

## Revendications

1. Vanne à deux voies pour conduite raclable de distribution de liquide, comportant un tube-plongeur (2 ; 2'+ 30 ; 2'' + 30'') dans lequel est engagée une pièce de butée (3, 3', 3'') adaptée à recevoir en butée un racleur (4) et dans laquelle débouche un orifice (18, 18', 18'') d'injection de pression de refoulement, une fente annulaire (6, 6', 6'') ménagée au travers de ce tube plongeur en amont de cette pièce de butée et un manchon coulissant d'obturation (7, 7', 7'') mobile longitudinalement sous l'action d'un dispositif de commande (15, 16 ; 37, 38 ; 38'') entre une configuration de fermeture dans laquelle le manchon obture la fente annulaire et une configuration d'ouverture dans laquelle le manchon laisse dégagée au moins en partie la fente annulaire, caractérisée en ce que la pièce de butée (3, 3', 3'') est mobile axialement et est solidaire dudit manchon, dans cette pièce de butée.

2. Vanne selon la revendication 1, caractérisé en ce que la pièce de butée est, en configuration d'ouverture de la fente annulaire par le manchon coulissant, plus en amont qu'en configuration de fermeture, à une distance suffisante de la fente annulaire pour permettre la venue en butée d'un racleur sans pour autant que celui-ci obture ladite fente.

3. Vanne selon la revendication 2, caractérisée en ce que le manchon coulissant (7) coulisse extérieurement le long du tube plongeur (2) en étant solidaire d'une pièce cylindrique de confinement (8) entourant la pièce de butée, cette pièce de confinement étant elle-même solidaire de la pièce de butée (3).

4. Vanne selon la revendication 3, caractérisée en ce que le manchon coulissant est fixe le long de la paroi interne de la pièce cylindrique de confinement, tandis que celle-ci est reliée, plus en aval, à la pièce de butée au moyen de doigts radiaux (10) traversant le tube plongeur à la faveur de lumières longitudinales (9).

5. Vanne selon la revendication 3 ou la revendication 4, caractérisée en ce que la pièce cylindrique de confinement (8) comporte en amont du manchon coulissant (7) une bride annulaire (12) coulissant de façon étanche autour du tube plongeur, tandis que celui-ci porte extérieurement une collerette annulaire (11) définissant, radialement entre la pièce cylindrique de confinement (8) et le tube-plongeur, axialement entre cette bride (12) et ce manchon coulissant (7) deux chambres étanches (13, 14) de volumes variables en sens inverse, ledit dispositif de commande comportant des orifices (15, 16) d'injection/évacuation de fluide sous pression débouchant respectivement dans chacune desdites chambres.

6. Vanne selon la revendication 5, caractérisé en ce que lesdits orifices d'injection de fluide sous pression (15, 16) traversent respectivement la bride (12) et le manchon coulissant (7).

7. Vanne selon l'une quelconque des revendications 2 à 6, caractérisée en ce que la pièce de butée (3) est conformée en cuvette adaptée à recevoir une portion terminale du racleur, au fond de laquelle débouche ledit orifice (18) d'injection de pression de refoulement.

8. Vanne selon la revendication 1, caractérisée en ce que le manchon coulissant (7′, 7˝) coulisse intérieurement dans un tronçon tubulaire aval (30) du tube plongeur, en étant formée par un prolongement vers l'amont de cette pièce de butée, ce manchon coulissant ayant un diamètre intérieur égal au diamètre intérieur du tronçon amont du tube plongeur en sorte de permettre la venue en butée d'un racleur contre la pièce de butée.

9. Vanne selon la revendication 8, caractérisée en ce que la pièce de butée (3′, 3˝) est, en configuration d'ouverture de la fente annulaire par le manchon coulissant, plus en aval qu'en configuration de fermeture.

10. Vanne selon la revendication 9, caractérisée en ce que la pièce de butée se prolonge vers l'aval par une portion tubulaire (31, 31˝), définissant un canal débouchant dans le fond de cette pièce de butée, et coulissant de façon étanche dans un logement cylindrique (32, 32˝) d'une pièce (33, 33˝) solidaire du tronçon tubulaire aval du tube plongeur et communiquant avec ledit orifice d'injection de pression de refoulement, ledit dispositif de commande du manchon coulissant comportant un orifice (38, 38˝) d'injection de fluide sous pression débouchant dans une chambre (39, 39˝) juste en aval de la pièce de butée.

11. Vanne selon la revendication 10, caractérisée en ce que ladite pièce (33) solidaire du tube plongeur comporte autour du logement cylindrique (32) un cylindre (34) présentant en son extrémité amont une collerette (36) en saillie radiale et le long duquel est montée coulissante de façon étanche une couronne (35) s'étendant radialement jusqu'au tronçon tubulaire aval du tube plongeur en sorte de définir avec ladite pièce solidaire de cedit tronçon une seconde chambre (40) dans laquelle débouche un second orifice d'injection de fluide sous pression (37).

## Claims

1. Two-way valve for a liquid distribution pipe adapted to be cleaned by scraping comprising a vertical tube (2; 2' + 30; 2'' + 30'') containing an abutment member (3, 3', 3'') adapted to receive a scraper (4) in abutting relationship against it and into which discharges a reverse flow pressure injection orifice (18, 18', 18''), an annular slot (6, 6', 6'') in the vertical tube on the upstream side of the abutment member and a sliding obturator sleeve (7, 7', 7'') movable longitudinally by a control device (15, 16; 37, 38; 38'') between a closed configuration in which the sleeve shuts off the annular slot and an open configuration in which the sleeve exposes at least part of the annular slot, characterised in that the abutment member (3, 3', 3'') is mobile in the axial direction and is fastened to said sleeve in said abutment member.

2. Valve according to claim 1 characterised in that when the sliding sleeve is in the configuration with the annular slot open the abutment member is farther upstream than in the closed configuration at a sufficient distance from the annular slot to enable a scraper to come into abutting relationship with it without closing off said slot.

3. Valve according to claim 2 characterised in that the sliding sleeve (7) slides along the outside of the vertical tube (2) and is fastened to a cylindrical confinement member (8) surrounding and fastened to the abutment member (3).

4. Valve according to claim 3 characterised in that the sliding sleeve is fixed along the internal wall of the cylindrical confinement member which is joined farther downstream to the abutment member by radial fingers (10) passing through longitudinal slots (9) in the vertical tube.

5. Valve according to claim 3 or claim 4 characterised in that the cylindrical confinement member (8) comprises upstream of the sliding sleeve (7) an annular flange (12) sliding in a liquid-tight way on the vertical tube which carries externally an annular collar (11) defining in the radial direction between the cylindrical confinement member (8) and the vertical tube and in the axial direction between the flange (12) and the sliding tube (7) two liquid-tight chambers (13, 14) adapted to have their volumes varied in opposite senses, said control device comprising respective pressurised fluid inlet/outlet orifices (15, 16) discharging into said chambers.

6. Valve according to claim 5 characterised in that said pressurised fluid inlet orifices (15, 16) pass through the flange (12) and the sliding sleeve (7).

7. Valve according to any one of claims 2 through 6 characterised in that the abutment member (3) is cup-shaped and adapted to receive an end portion of the scraper, said reverse flow pressure injection orifice (18) being in the bottom of said cup-shape.

8. Valve according to claim 1 characterised in that the sliding sleeve (7', 7'') slides inside a tubular downstream section (30) of the vertical tube and is formed by an extension in the upstream direction of the abutment member, the sliding sleeve having an inside diameter equal to the inside diameter of the upstream section of the vertical tube so as to enable a scraper to abut against the abutment member.

9. Valve according to claim 8 characterised in that in the configuration in which the annular slot is opened by the sliding sleeve the abutment member (3', 3'') is farther downstream than in the closed configuration.

10. Valve according to claim 9 characterised in that the abutment member is extended in the downstream direction by a tubular portion (31, 31'') defining a channel discharging into the bottom of the abutment member and slides in a liquid-tight way in a cylindrical housing (32, 32'') in a member (33, 33'') fastened to the downstream tubular section of the vertical tube and communicating with said reverse flow pressure injection orifice, said control device of the sliding sleeve comprising a pressurised fluid injection orifice (38, 38'') discharging into a chamber (39, 39'') just downstream of the abutment member.

11. Valve according to claim 10 characterised in that said member (33) fastened to the vertical tube comprises around the cylindrical housing (32) a cylinder (34) having at its upstream end a radially projecting flange (36) and along which is mounted to slide in a liquid-tight way a ring (35) extending in the radial direction as far as the downstream tubular section of the vertical tube so as to define with said member fastened to said section a second chamber (40) into which discharges a second pressurised fluid injection orifice (37).

## Patentansprüche

1. Zweiwegeventil für eine räumbare Leitung zur Flüssigkeitsverteilung, umfassend ein Tauchrohr (2; 2' + 30; 2'' + 30''), in das ein Anschlagsteil (3, 3', 3'') eingesetzt ist, das ein Räumorgan (4) in Anschlag aufnehmen kann und in das eine Förderdruckeintrittsöffnung (18, 18', 18'') mündet, einen ringförmigen Spalt (6, 6', 6''), der in Strömungzrichtung vor dem Anschlagsteil im Tauchrohr vorgesehen ist, und eine verschiebbare Verschlußmuffe (7, 7', 7''), die unter der Einwirkung einer Steuervorrichtung (15, 16; 37, 38; 38'') zwischen einer Verschlußkonfiguration, in der die Muffe den ringförmigen Spalt verschließt, und einer Öffnungzkonfiguration, in der die Muffe den ringförmigen Spalt wenigstens zum Teil offenläßt, in Längsrichtung beweglich ist, dadurch gekennzeichnet, daß das Anschlagsteil (3, 3', 3'') axial beweglich ist und mit der Muffe fest verbunden ist, und zwar in diesem Anschlagsteil.

2. Ventil nach Anspruch 1, dadurch gekennzeichnet, daß das Anschlagsteil in der Konfiguration, in der der ringförmige Spalt durch die verschiebbare Muffe geöffnet ist, in Strömungsrichtung weiter aufwärts als in der Verschlußkonfiguration in einem so großen Abstand von dem ringförmigen Spalt ist, daß ein Räumorgan in Anschlag kommen kann, ohne daß es dadurch diesen Spalt verschließt.

3. Ventil nach Anspruch 2, dadurch gekennzeichnet, daß die verschiebbare Muffe (7) außen auf dem Tauchrohr (2) gleitet, indem sie mit einem das Anschlagsteil umgebenden zylindrischen Einschlußteil (8) fest verbunden ist, das seinerseits mit dem Anschlagsteil (3) fest verbunden ist.

4. Ventil nach Anspruch 3, dadurch gekennzeichnet, daß die verschiebbare Muffe auf der Innenwand des zylindrisches Einschlußteils feststehend ist, während dieses in Strömungsrichtung weiter abwärts mit dem Anschlagsteil durch radiale Daumen (10) verbunden ist, die das Tauchrohr in Längsöffnungen (9) durchqueren.

5. Ventil nach Anspruch 3 oder 4, dadurch gekennzeichnet, daß das zylindrische Einschlußteil (8) in Strömungsrichtung vor der verschiebbaren Muffe (7) einen ringförmigen Flansch (12) umfaßt, der auf dem Tauchrohr dicht gleitet, während dieses außen einen Ring (11) trägt, der radial zwischen dem zylindrischen Einschlußteil (8) und dem Tauchrohr und axial zwischen diesem Flansch (12) und dieser verschiebbaren Muffe (7) zwei dichte Kammern (13, 14) mit in einander entgegengesetzter Richtung veränderlichen Volumen abgrenzt, wobei die Steuervorrichtung Druckfluideintritts/austrittsöffnungen (15, 16) aufweist, die jeweilig in jede dieser Kammern münden.

6. Ventil nach Anspruch 5, dadurch gekennzeichnet, daß die Druckfluideintrittsöffnungen (15, 16) den Flansch (12) bzw. die verschiebbare Muffe (7) durchqueren.

7. Ventil nach einem der Ansprüche 2 bis 6, dadurch gekennzeichnet, daß das Anschlagsteil (3) als Mulde ausgebildet ist, die einen Endabschnitt des Räumorgans aufnehmen kann und in deren Boden die Förderdruckeintrittsöffnung (18) mündet.

8. Ventil nach Anspruch 1, dadurch gekennzeichnet, daß die verschiebbare Muffe (7', 7'') innen in einem ausgangsseitigen rohrförmigen Abschnitt (30) des Tauchrohrs gleitet, indem sie von einer eingangsseitigen Verlängerung dieses Anschlagsteils gebildet ist und einen Innendurchmesser besitzt, der gleich dem Innendurchmesser des eingangsseitigen Abschnitts des Tauchrohrs ist, so daß ein Räumorgan an dem Anschlagsteil in Anschlag kommen kann.

9. Ventil nach Anspruch 8, dadurch gekennzeichnet, daß das Anschlagsteil (3', 3'') in der Konfiguration, in der der ringförmige Spalt durch die verschiebbare Muffe geöffnet ist, in Strömungsrichtung weiter abwärts ist als in Verschlußkonfiguration.

10. Ventil nach Anspruch 9, dadurch gekennzeichnet, daß das Anschlagsteil ausgangsseitig durch einen rohrförmigen Abschnitt (31, 31'') verlängert ist, der einen im Boden dieses Anschlagsteils ausmündenden Kanal abgrenzt und in einer zylindrischen Aufnahme (32, 32'') eines mit dem ausgangsseitigen rohrförmigen Abschnitt des Tauchrohrs fest verbundenen Teils (33, 33'') dicht gleitet, wobei die Aufnahme mit der Förderdruckeintrittsöffnung in Verbindung ist und wobei die Vorrichtung zum Steuern der verschiebbaren Muffe eine Druckfluideintrittsöffnung (38, 38'') umfaßt, die in Strömungsrichtung dicht hinter dem Anschlagsteil in eine Kammer (39, 39'') mündet.

11. Ventil nach Anspruch 10, dadurch gekennzeichnet, daß dieses mit dem Tauchrohr fest verbundene Teil (33) um die zylindrische Aufnahme (32) herum einen Zylinder (34) besitzt, der an seinem eingangsseitigen Ende einen radial hervorstehenden Ring (36) besitzt, auf dem ein Kranz (35) dicht verschiebbar montiert ist, der sich radial bis zu dem ausgangsseitigen rohrförmigen Abschnitt des Tauchrohrs erstreckt, so daß er mit dem mit diesem Abschnitt fest verbundenen Teil eine zweite Kammer (40) abgrenzt, in die eine zweite Druckfluideintrittsöffnung (37) mündet.
